# FASCICULE DE BREVET EUROPEEN

(11) **EP 0 748 506 B1**
(45) Date de publication et mention de la délivrance du brevet: **08.09.1999**
(21) Numéro de dépôt: 95907034.3
(22) Date de dépôt: 13.01.1995
(51) Int. Cl.: G21F 5/12, B65D 6/00

(54) **DISPOSITIF DE FIXATION DU FOND D'UN CONTENEUR DE TRANSPORT ET/OU STOCKAGE DE MATIERES RADIOACTIVES**
VORRICHTUNG ZUR BEFESTIGUNG DES BODENS EINES TRANSPORT- UND LAGERBEHÄLTERS FÜR RADIOAKTIVE STOFFE
DEVICE FOR SECURING THE BASE OF A CONTAINER FOR THE TRANSPORT AND OR STORAGE OF RADIOACTIVE MATERIALS

(30) Priorité: 01.02.1994 FR 9401313
(43) Date de publication de la demande: 18.12.1996
(73) Titulaire: SOCIETE POUR LES TRANSPORTS DE L'INDUSTRIE NUCLEAIRE TRANSNUCLEAIRE, 75008 Paris (FR)
(72) Inventeur: KIRCHNER, Bernard, F-91190 Gif-sur-Yvette (FR); CHIOCCA, René, F-75019 Paris (FR)
(74) Mandataire: Mougeot, Jean-Claude
(86) Numéro de dépôt international: FR9500043
(87) Numéro de publication internationale: WO9521449

(56) Documents cités:
- EP-A- 0 061 400
- EP-A- 0 101 362
- EP-A- 0 223 925
- DD-A- 154 316
- DE-A- 2 112 578
- FR-A- 2 472 819
- US-A- 2 348 696

## Description

### DOMAINE TECHNIQUE

L'invention concerne un dispositif de fixation du fond d'un conteneur de transport et/ou stockage de matières fortement radioactives, en particulier pour assemblages combustibles nucléaires irradiés ou déchets à haute activité provenant de leur retraitement.

### ETAT DE LA TECHNIQUE

Les conteneurs de matières fortement radioactives comportent généralement une épaisse enceinte blindée étanche destinée à réaliser le confinement des matières, à arrêter le rayonnement gamma et à assurer une particulièrement bonne résistance mécanique, même en situation accidentelle sévère.

Habituellement de forme cylindrique avec une section soit complètement circulaire, soit aménagée avec des méplats, ils comportent une virole fermée à une extrémité par un fond qui y est fixé de façon définitive et, à l'autre extrémité (l'ouverture principale), par un bouchon ou couvercle amovible, souvent complexe, destiné au chargement et déchargement du contenu. Ces fermetures doivent rester étanches (parfois même à l'hélium) en situation accidentelle sévère, en particulier après des essais de chute réglementaires, comme une chute de 9 m sur une génératrice de la virole, sur un angle du conteneur, sur le fond ou sur le couvercle, y compris des chutes sur poinçon.

L'ossature principale de la virole et des fermetures peut être constituée d'une paroi épaisse en métal à forte résistance mécanique, par exemple un acier, pouvant atteindre une épaisseur de plusieurs dizaines de centimètres; ainsi pour des conteneurs de transport et/ou stockage d'assemblages combustibles nucléaires ou de déchets vitrifiés, la virole en acier peut dépasser 25 ou 30 cm d'épaisseur, de même que le fond et le couvercle principal, l'ensemble du conteneur pouvant peser vide jusqu'à environ 120t et plein jusqu'à 150t ou davantage. Pour la protection radiologique le blindage fourni par l'ossature peut être complété par des couches de matériaux appropriés disposées à l'extérieur ou à l'intérieur du conteneur, sur la virole ou sur les fermetures d'extrémités.

Un type de conteneur connu est schématiquement illustré par la Figure 1, où l'on voit :
. en 1 la virole épaisse, par exemple en acier, recouverte d'autres couches 2, 3 de matériaux absorbeurs de radiations, le système de fermeture principal comprenant deux couvercles, un couvercle primaire 4 et un couvercle secondaire de protection 5, amovibles, dont les dispositifs particuliers de fixation ou de contrôle ne sont pas représentés
. en 6 le fond inamovible fixé, dans ce cas, sur la virole (1) par une soudure 7 intéressant toute l'épaisseur de la virole
. en 8 des tourillons de manutention qui sont généralement soudés à cheval sur la soudure 7.

Une soudure de ce type 7 est longue et difficile à effectuer compte tenu de la grande épaisseur d'acier à souder; elle requiert un soin particulier et de multiples contrôles en cours de confection puisqu'elle assure à elle seule à la fois le maintien du fond, donc la résistance aux chutes, et l'étanchéité du conteneur.

Pour simplifier ce problème de soudure, un autre dispositif de fermeture a été élaboré et est illustré par la figure 2. Le fond 6 a un diamètre extérieur égal à celui de la virole 1; il comporte un épaulement 9, pratiqué à la périphérie de sa face intérieure 19, qui coopère avec le diamètre intérieur de la virole 1 et permet au fond 6 d'être positionné à frottement doux à froid, en s'emboîtant en partie à l'intérieur de la virole, et de s'appuyer sur la face de la section droite d'extrémité 10 de ladite virole 1. Un cordon de soudure périphérique 11 plus simple à réaliser et à contrôler que le précédent, maintient le fond 6 en place. Il peut être complété par un second cordon de soudure 18 en face interne.

Dans ce type de montage, c'est encore un cordon de soudure qui assure le maintien et l'étanchéité du fond à sur la virole; les soudures sont fortement sollicitées en cas de chute accidentelle du conteneur sur une génératrice de la virole ou sur un angle du fond. Elles doivent donc, comme précédemment, être réalisées avec beaucoup de soin et particulièrement contrôlées. Elles représentent un point faible pouvant entraîner un risque de rupture et n'offrent pas ainsi une garantie d'étanchéité complète en cas de choc sévère.

On connaît également par le document EP 061400 un dispositif de fermeture de conteneur de matière radioactive où l'étanchéité est uniquement obtenue par frettage du couvercle (amovible) dans une virole (p.2, 1.37-38 - p.3, 1.30) et due à l'absence de défaut des faces en contact (p.4, 1.5-6). Il décrit également un bossage 7 qui est situé sur la virole de part et d'autre des faces assurant l'étanchéité, qui n'est pas en contact permanent avec le couvercle amovible et dont la taille est liée à la dilatation de la virole; il crée ainsi un obstacle insuffisant au déplacement axial du couvercle (p.3, 1.31-32, 35-36, 39).

Le document FR-A-2092502 correspondant à la demande DE-A-21 12 579 décrit un joint d'étanchéité sous vide obtenu par frettage, une des pièces frettées étant munie d'un tranchant qui se déforme lors du retrait.

Le document EP 101362 décrit encore une fermeture étanche d'un couvercle amovible obtenue par frettage de deux parties coniques, pour conteneur de transport de matières radioactives; les surfaces en contact doivent être usinées avec soin (p.2, 1.9-10); la fermeture comporte une butée axiale et on peut noter également que le couvercle fait saillie par rapport à la virole.

Ces différents montages n'offrent pas de garantie d'étanchéité en cas de choc sévère.

La demanderesse a cherché à pallier ces divers inconvénients et à mettre au point un dispositif de montage du fond de grande sécurité qui évite la présence de points faibles pouvant amener des risques de rupture ou affecter l'étanchéité du conteneur en cas de chute dudit conteneur, en particulier chutes en position horizontale ou oblique, qui sont généralement les plus sévères, mais également chutes en position verticale, sur le fond ou le couvercle, y compris chutes sur poinçon.

Elle a également recherché un montage facile et économique à réaliser.

### DESCRIPTION DE L'INVENTION

L'invention est un dispositif de fixation du fond d'un conteneur blindé de transport et/ou stockage de matières fortement radioactives comportant une virole et un fond inamovible en métal épais, par exemple acier, la virole et le fond ayant respectivement une paroi intérieure et une paroi latérale formant un cylindre droit à section circulaire venant en contact l'une avec l'autre, caractérisé en ce que le fond est maintenu en place par frettage d'au moins une partie de sa paroi latérale par la partie de la paroi intérieure de la virole qui lui fait face, ladite partie de la paroi intérieure de la virole comporte un contre-épaulement coopérant avec un épaulement correspondant pratiqué dans la paroi latérale du fond, que le fond est relié à la virole par un cordon de soudure continu sur sa face extérieure et par un autre sur sa face intérieure.

Les figures 1 et 2 représentent des fermetures fond-virole selon l'art antérieur.

La figure 3 illustre une fermeture fond-virole selon la présente invention et les figures 3a et 3b des détails agrandis de cette fermeture.

La fermeture fond-virole est définitive.

Le dispositif selon l'invention permet d'assurer le non-déplacement du fond par rapport à la virole, grâce au frettage en cas de chute horizontale, grâce au contre-épaulement en cas de chute verticale sur le fond, et grâce à la coopération de ces deux éléments en cas de chute oblique sur le fond. Ainsi les cordons de soudure qui garantissent une étanchéité à l'hélium parfaite ne subissent que de faibles sollicitations, correspondant par exemple au rebond du contenu du conteneur en cas de chute verticale sur le couvercle, et peuvent donc être de dimensions réduites.

Un premier cordon de soudure continu relie habituellement l'arête périphérique de la face extérieure du fond à l'arête intérieure de la face d'extrémité de la virole, ou éventuellement à la face intérieure de la virole, le fond en retrait ménageant alors un volume mis à profit pour la mise en place par exemple d'un blindage neutronique additionnel incompressible. De même un second cordon de soudure continu relie généralement l'arête périphérique de la face interne du fond à la paroi interne de la virole. Ces cordons ont essentiellement pour rôle de garantir l'étanchéité du con-teneur, en particulier pour assurer le confinement des matières radioactives dans la cavité du conteneur ou pour éviter toute contamination lors d'une immersion en piscine; ils ne sont pas fortement sollicités mécaniquement en cas de chute, même en cas de chute verticale ou oblique sur une arête inférieure du conteneur, ou même lors du rebond de la charge contenue contre le fond en cas de chute sur le couvercle.

Ainsi, non seulement le dispositif de l'invention permet de diminuer significativement le volume (jusqu'à -95%) et la taille des soudures à réaliser, mais encore lesdites soudures peuvent se contenter de spécifications moins exigeantes; en particulier les contrôles sont simplifiés par rapport à ceux pratiqués sur les soudures de l'art antérieur, ces dernières ayant un rôle essentiel dans la tenue mécanique du fond sur la virole. Il s'ensuit une facilité de réalisation et un avantage économique certains.

Le frettage assure essentiellement l'absence de jeu entre le fond et la virole, de façon à empêcher tout mouvement relatif entre ces deux pièces lors des chutes, et à préserver ainsi l'intégrité des soudures.
Pour obtenir ce résultat, il n'est pas nécessaire que les surfaces en regard lors du frettage aient un état de surface aussi soigné que celui qui serait nécessaire si ce frettage devait assurer l'étanchéité du conteneur.
Il est à noter que, dans le dispositif selon l'invention, les cordons de soudure permettent également d'éviter qu'une corrosion ne s'installe à l'interface entre le fond et la virole, corrosion qui pourrait survenir quand le conteneur est plongé en piscine ou suite à de la condensation atmosphérique et qui endommagerait la liaison fond-virole; ils permettent de la même façon d'éviter qu'une contamination ne se glisse dans ce même interface.

L'épaulement, pratiqué dans la face interne de la virole, est en contact intime avec un contre-épaulement correspondant pratiqué dans la paroi latérale du fond; il épargne des sollicitations aux soudures principalement en cas de chute verticale sur poinçon au centre du fond; il permet également un positionnement précis du fond par rapport à la virole.

Le frettage se fait généralement sur le petit et le grand diamètre pour obtenir un double frettage. On peut aussi le réaliser uniquement sur le petit diamètre (situé vers la cavité du conteneur); dans les deux cas il convient d'ajuster la hauteur du contre-épaulement du fond reposant sur l'épaulement de la virole pour que sa résistance au cisaillement soit suffisante.

Par ailleurs, il est avantageux que le fond forgé soit substantiellement situé à l'intérieur de la virole, la surface extérieure dudit fond forgé ou celle du blindage neutronique complémentaire éventuel affleurant alors l'extrémité de la virole; une telle disposition permet de répartir le choc sur le fond et la virole en cas de chute verticale.

Pour assurer le frettage, la paroi latérale du fond a un diamètre légèrement supérieur à celui de la paroi intérieure correspondante de la virole, et le fond est emboîté dans la virole après que ces deux composants ont été portés à des températures suffisamment différentes pour qu'un jeu de montage temporaire convenable apparaisse.

Après emboîtement, la face extérieure du fond peut avantageusement ne pas dépasser du plan comprenant la face d'extrémité de la virole, le fond se trouvant ainsi entièrement situé dans la virole. Après refroidissement, la force de frettage se développe sur l'intégralité de la paroi latérale du fond, ou seulement sur une partie de son épaisseur, et suffit pour le maintenir en place.

Le frettage est d'autant plus intense que la différence, à froid, entre le diamètre de la paroi latérale du fond et celui de la paroi intérieure correspondante de la virole est important. Il est cependant recommandé que cette différence reste inférieure à une valeur limite au-delà de laquelle les contraintes de traction dans la virole et/ou de compression dans le fond dépasseraient le seuil jugé acceptable pour le matériau utilisé.

Grâce au dispositif selon l'invention, on peut donc régler la force de frettage en réglant la valeur de l'excès du diamètre extérieur du fond à froid, par rapport au diamètre intérieur de la paroi intérieure correspondante de la virole également à froid.

A titre indicatif, lorsque le fond et la virole sont en acier et pour un écart entre leur diamètre se situant entre 0,5 et 1 pour mille (ce qui peut nécessiter un écart de température de l'ordre de 200 K lors du montage), la contrainte de frettage à l'interface peut être de l'ordre de 100 MPa, valeur tout à fait acceptable pour de nombreuses nuances d'acier.

Dans le cas où la cavité du conteneur a une section droite non circulaire, on pratique généralement un usinage dans la paroi intérieure de la virole, dans la partie en regard avec le fond, de façon à obtenir, sur une certaine hauteur, une section droite de la virole circulaire qui coopérera avec la paroi latérale circulaire du fond lors du frettage.

Le choix du métal épais pour confectionner la virole et le fond est très varié; il peut être guidé par les caractéristiques mécaniques, la résistance à la corrosion, la protection contre les radiations, etc... En cas de besoin on peut prendre des métaux différents pour le fond et la virole. De préférence le choix se fait parmi les aciers (éventuellement inox), le cuivre et ses alliages, par exemple les bronzes, etc...

La virole peut comporter avantageusement des tourillons de manutention fixés sur sa paroi extérieure à proximité du fond et du couvercle. Avec le mode de fixation du fond selon l'invention, les tourillons situés vers le fond sont fixés directement sur la virole, par exemple par soudure, et dans ce cas la soudure n'interfère pas avec d'autres soudures contrairement à ce qui se passe dans l'art antérieur (voir par exemple fig. 1 et 2). En effet des soudures qui se croisent présentent en général des risques mutuels de fragilisation, ainsi l'absence d'interférence de soudures est un avantage supplémentaire dû à l'invention.

Le dispositif selon l'invention, comportant un fond maintenu par frettage, est particulièrement adapté pour la fixation du fond de conteneurs de matières fortement radioactives ayant des parois (fond et virole) de fortes épaisseurs en métal, par exemple en acier, typiquement allant de 10 cm à 50 cm (généralement 20 à 30 cm) et pesant plus de 10t (généralement 70 à 150 t).

La coopération des moyens mis en oeuvre dans le dispositif selon l'invention permet ainsi d'obtenir des conteneurs simples et donc économiques à réaliser, répondant aux spécifications des emballages de transport et/ou stockage, y compris en milieu humide, et en particulier aux exigences de la réglementation internationale relatives aux conditions de chutes ou de chocs accidentels sévères (y compris la chute horizontale sur une génératrice de la virole ou oblique sur l'angle de la virole à proximité du fond) tout en se contentant de contrôles allégés en cours de réalisation; en effet, lors de l'impact majeur, aucune sollicitation n'affecte directement les cordons de soudure de l'interface fond-virole.

Ainsi, le dispositif selon l'invention est tel que les forces mises en jeu lors de chocs ou chutes sévères n'entraînent pas de dommages à la liaison fond-virole, et qu'en conséquence non seulement la garantie d'étanchéité mais également la protection contre la corrosion et la contamination dudit interface fond-virole sont améliorées, et cela à l'aide d'un procédé de fabrication simple ne mettant en oeuvre que des opérations d'usinage ou de soudage courantes.

La figure 3 illustre un conteneur équipé d'un fond inamovible selon la présente invention. La Figure 3a représente un grossissement de l'interface fond-virole. La Figure 3b représente le détail de l'interface fond-virole dans le cas particulier où le fond est en retrait par rapport à la virole.
Les repères 1,2,3,4,5,5,8,10,18,19 ont la même signification que dans les figures 1 et 2 de l'art antérieur.
On voit que le fond 6 est situé à l'intérieur de la virole 1 en acier, ou autre métal résistant, a une paroi latérale périphérique 12 cylindrique à section circulaire qui est enserrée sur toute sa hauteur par une partie cylindrique identique 13 usinée dans la paroi intérieure 20 de la virole 1; dans le cas de la figure la face extérieure 14 du fond 6 ne dépasse pas du plan comprenant la face d'extrémité 10 de la virole 1. Le fond 6 est ainsi maintenu en place par frettage à l'aide de la virole 1 elle-même.

La cavité 22 du conteneur peut avoir une forme telle (par exemple à section droite polygonale) que sa paroi intérieure 20 nécessite un lamage 21- (fig.3a) pour la mise en place du fond alors que pour d'autres formes de la cavité 22 (par exemple à section droite circulaire) le lamage n'est pas nécessaire (voir fig.3 en 18a).

On voit également :
- le cordon de soudure extérieur 17 qui relie l'arête périphérique de la face extérieure 14 du fond 6 à la virole,
- le cordon de soudure intérieur 18, 18a qui relie l'arête périphérique de face intérieure 19 du fond 6 à la virole; on voit qu'en 18a la paroi intérieure 20 de la cavité ne possède pas de lamage (comme cela a été déjà dit).

On voit encore en 15 deux épaulements coopérant l'un avec l'autre, l'un étant usiné dans la paroi interne 13 de la virole 1 et l'autre dans la paroi latérale 12 du fond 6.

Dans la figure 3b on voit que la face extérieure 14 du fond 6 n'affleure pas la face d'extrémité 10 de la virole 1, mais se trouve en retrait; il en résulte un volume en forme de galette circulaire qui peut être utilisé par exemple pour y installer un blindage neutronique additionnel 23 incompressible. La soudure d'étanchéité 17 relie alors la face extérieure 14 du fond 6 à la face intérieure de la virole 1.

Il est à noter qu'il peut être avantageux de laisser, à froid, un jeu de montage entre fond 6 et virole 1 dans la partie verticale de grand diamètre (emplacement de la flèche 13) de l'épaulement et de prévoir que cette partie soit de préférence de hauteur réduite par rapport à la partie verticale de petit diamètre (emplacement de la flèche 12) qui doit de préférence assurer un frettage suffisant pour maintenir le fond 6 en place même s'il n'est pas fait appel au frettage pour justifier la tenue du fond dans l'analyse de sûreté.
Il est à noter également, comme cela a été déjà dit plus haut, que le lamage 21 de la virole peut être absent, partiel ou total sur la face intérieure de ladite virole et qu'il peut coexister ou non avec l'épaulement 15; il peut aussi remplacer ledit épaulement 15.

## Revendications

1. Conteneur blindé de transport et/ou stockage de matières fortement radioactives comportant une virole (1) et un fond (6) métallique épais qui y est fixé de façon inamovible, la virole (1) 10 et le fond (6) ayant respectivement une paroi intérieure et une paroi latérale formant un cylindre droit à section circulaire venant en contact l'une avec l'autre, caractérisé en ce que le fond (6) est maintenu par frettage d'au moins une partie de la paroi latérale (12) du fond (6) par la partie de la paroi intérieure (13) de la virole (1) qui lui fait face, ladite partie de la paroi intérieure (13) de la virole (1) comporte un contre-épaulement coopérant avec un épaulement 15 correspondant pratiqué dans la paroi latérale (12) du fond (6), que le fond (6) est relié à la virole par un cordon de soudure continu sur sa face extérieure et par un autre sur sa face intérieure.

2. Conteneur selon la revendication 1 caractérisé en ce que la face extérieure (14) du fond en métal épais affleure la face d'extrémité (10) de la virole (1).

3. Conteneur selon la revendication 1 caractérisé en ce que la face extérieure (14) du fond en métal épais est disposée en retrait par rapport à la face d'extrémité (10) de la virole (1).

4. Conteneur selon l'une quelconque des revendications 1 à 3 caractérisé en ce que la paroi intérieure (20) de la cavité comporte un lamage (21).

5. Conteneur selon l'une quelconque des revendications 1 à 4 caractérisé en ce que le métal est choisi parmi les aciers, le cuivre, ses alliages, les bronzes.

6. Conteneur selon l'une quelconque des revendications 1 à 5 caractérisé en ce que des tourillons (8) de manutention sont fixés en pleine paroi extérieure de la virole à proximité du fond (6).

## Patentansprüche

1. Strahlenschutzbehälter zum Transport und/oder zur Lagerung hochradioaktiver Stoffe mit einem Mantel (1) und einem dicken Metallboden (6), der daran unabnehmbar befestigt ist, wobei der Mantel (1) und der Boden (6) jeweils eine Innenwandung und eine Seitenwandung haben, die einen geraden Zylinder mit kreisförmigen Querschnitt bilden und miteinander in Kontakt kommen, dadurch gekennzeichnet, daß der Boden (6) durch Ringarmierung mindestens eines Teils der Seitenwandung (12) des Bodens (6) durch den Teil der Innenwandung (13) des Mantels (1), der ihr gegenüberliegt, gehalten wird, wobei der Teil der Innenwandung (13) des Mantels (1) einen Gegenrücksprung aufweist, der mit einem entsprechenden in der Seitenwandung (12) des Bodens (6) ausgebildeten Rücksprung zusammenwirkt, daß der Boden (6) mit dem Mantel an seiner Außenseite durch eine durchgehende Schweißnaht und durch eine weitere an seiner Innenseite verbunden ist.

2. Behälter nach Anspruch 1, dadurch gekennzeichnet, daß die Außenseite (14) des dicken Metallbodens bündig an der Endseite (10) des Mantels (1) anliegt.

3. Behälter nach Anspruch 1, dadurch gekennzeichnet, daß die Außenseite (14) des dicken Metallbodens bezüglich der Endseite (10) des Mantels (1) rückspringend angeordnet ist.

4. Behälter nach einem der Ansprüche 1 bis 3, dadurch gekennzeichnet, daß die Innenwandung (20) des Hohlraums eine Flachsenkung (21) aufweist.

5. Behälter nach einem der Ansprüche 1 bis 4, dadurch gekennzeichnet, daß das Metall aus Stählen, Kupfer, dessen Legierungen, Bronzen ausgewählt ist.

6. Behälter nach einem der Ansprüche 1 bis 5, dadurch gekennzeichnet, daß Haltebolzen (8) mitten in der Außenwand des Mantels nahe dem Boden (6) befestigt sind.

## Claims

1. Shielded container for transport and/or storage of highly radioactive material, comprising a tube (1) and a non removable base (6) of thick metal, the tube (1) and base (6) having respectively an internal wall and a lateral wall forming a right cylinder with a circular cross section in contact with each other, charactensed in that the base (6) is held in place by shrink fitting at least a part of the lateral wall (12) with the portion of the internal wall (13) of the tube (1) in contact therewith, in that said portion of the internal wall (13) of the tube (1) comprises an opposed shoulder which cooperates with a corresponding shoulder in the lateral wall (12) of the base (6) and in that the base (6) is connected to the tube by a continuous weld seam on its external surface and by a further weld seam on its internal surface.

2. Shielded container according to claim 1, characterised in that the external surface (14) of the thick metal base is flush with the end face (10) of the tube (1).

3. Shielded container according to claim 1, charactensed in that the external surface (14) of the thick metal base is recessed in the end face (10) of the tube (1).

4. Shielded container according to any one of claims 1 to 3, charactensed in that the internal wall (20) of the cavity includes a countersink (21).

5. Shielded container according to any one of claims 1 to 4, characterised in that the metal is selected from steels, copper, its alloys, and bronzes.

6. Shielded container according to any one of claims 1 to 5, characterised in that handling lugs (8) are fixed to the solid external wall of the tube near to the base (6).
